# EUROPÄISCHE PATENTSCHRIFT

(11) **EP 2 361 739 B1**
(45) Veröffentlichungstag und Bekanntmachung des Hinweises auf die Patenterteilung: **02.03.2016**
(21) Anmeldenummer: 10197141.4
(22) Anmeldetag: 28.12.2010
(51) Int. Cl.: E04H 15/06, B28B 15/00, E04H 5/02

(54) **Anlage zur Herstellung von Betonfertigteilen**
Assembly for producing finished concrete components
Installation destinée à la fabrication de préfabriqués en béton

(30) Priorität: 05.01.2010 DE 102010000664
(43) Veröffentlichungstag der Anmeldung: 31.08.2011
(73) Patentinhaber: Sommer Anlagentechnik GmbH, 84051 Altheim (DE)
(72) Erfinder: Straßmeier, Alfred, 84028 Landshut (DE)
(74) Vertreter: Gustorf, Gerhard

(56) Entgegenhaltungen:
- EP-A1- 1 881 130
- EP-A2- 0 979 713
- DE-A1- 19 962 990
- DE-A1-102004 032 945
- DE-U1- 8 527 354
- FR-A5- 2 032 608
- US-A- 6 000 192

## Beschreibung

Die Erfindung betrifft eine Betonfertigteile-Fabrikationsanlage nach dem Oberbegriff des Patentanspruchs 1. Ein Beispiel hiefür ist in DE 40 37 222 A1 beschrieben und dargestellt.

Derartige Anlagen setzen sich in bekannter Weise aus einer Vielzahl von Komponenten zusammen, die in einem Fabrikationsbetrieb fest installiert sind, um die jeweils gewünschten Betonteile in automatisierter Weise herstellen zu können. Zu diesen Komponenten zählen ein Regal oder eine Stapelanlage für die Fertigungspaletten zum Aushärten der auf diesen gegossenen Betonfertigteile. Alternativ können zwei Regale oder Stapelanlagen getrennt voneinander vorgesehen sein, von denen eines die Fertigungspaletten aufnimmt, während in dem anderen Regal die Betonfertigteile aushärten. In beiden Fällen ist ein Regalbediengerät oder Stapelkran als weitere Komponente notwendig. In einem Magazin sind die Schalelemente untergebracht, die nach Bedarf abgerufen und zu den Fertigungspaletten transportiert werden. Arbeitsstationen dienen zum Schalen, zum Bewehren, zum Gießen und zum Verdichten.

Derartige Betonfertigteilwerke sind so konzipiert, dass in ihnen qualitativ einwandfreie Betonfertigteile wirtschaftlich und in automatisierter Weise produziert werden können. Dabei handelt es sich in der Regel um örtlich gebundene Industrieanlagen, die eine Region in einem definierten Umkreis beliefern, beispielsweise im Städtebau, für Industrieanlagen oder für Ferienanlagen.

Wenn jedoch in einer Region die notwendige Infrastruktur unzureichend ist oder gar fehlt, ist der Einsatz von automatisierten Anlagen zur Herstellung von Betonfertigteilen unwirtschaftlich, da insbesondere die Kosten für den Transport der Bauteile zur Baustelle unverhältnismäßig hoch sind. Dies betrifft insbesondere Entwicklungsländer, in denen die hohen Investitionen für die jeweiligen Projekte wirtschaftlich nicht vertretbar sind. Ein weiteres Argument gegen den Einsatz von Betonfertigteilwerken in den Entwicklungsländern ist, dass nach Abschluss des Projekts kein Folgeauftrag zu erwarten ist und daher die Anlagenkosten nicht auf mehrere Projekte umgelegt werden können.

Gegenstand der EP 1 881 130 A1 ist eine transportierbare Fabrik zum Herstellen vorfabrizierter Bauelemente aus Backsteinmaterial und Zementmörtel für das Erstellen von Tafeln für das Bauwesen. Die einzelnen Arbeitsstationen sind dabei auf fahrbaren Containern oder Wagen untergebracht, auf denen auch die Fertigung durchgeführt wird. Die Wagen sind dabei lose unter einem Zeltdach gruppiert, das auf dem Boden verankert ist.

DE 198 36 320 C2 betrifft eine Vorrichtung zur variablen Fertigung von Betonschwellen, deren Komponenten in Containerbaueinheiten untergebracht werden können, um die Kapazität der gesamten Anlage an den jeweiligen Bedarf anzupassen.

In DE 199 62 990 A1 ist eine transportable Fabrikhalle als Herstellungsanlage für die Autozulieferindustrie erläutert, die auf einer Seite durch nebeneinander liegende Transportbehälter begrenzt ist, in denen jeweils Fabrikationsmaschinen installiert sind. Jeweils ein Wandelement der Transportbehälter kann ausgeklappt werden, um ein Dach sowie eine zweite Seitenwand auszubilden.

Aus DE 10 2004 032 945 A1, die der Erfingung am nächsten kommt, ist eine transportable Produktionseinrichtung gemäß dem Oberbegriff des Anspruchs 1 bekannt, die aus einem oder zwei Zelten besteht, unter denen jeweils ein Kran angeordnet ist, dessen Säule als Stützelement für das Zeltdach dient. Unter dem Zelt sind beispielhaft angedeutete Fertigungsabteilungen positioniert, während außerhalb des Zeltes eine Betonmischanlage mit einem Silo vorgesehen ist. An der Außenseite einer Halle können handelsübliche Container angedockt sein.

Der Erfindung liegt die Aufgabe zugrunde, ein Konzept für ein automatisiertes Betonfertigteilwerk zu entwickeln, mit dessen Hilfe vor allem die Kosten für Realisierung und Transport deutlich reduziert werden können, so dass die Anlage auch in infrastrukturschwachen Regionen wirtschaftlich einsetzbar ist.

Die Lösung dieser Aufgabe ergibt sich aus den Merkmalen des Anspruchs 1.

Mit der Erfindung steht eine universell einsetzbare, mobile Produktionsanlage für Betonfertigteile zur Verfügung, die in der Nähe eines Großprojektes wie z. B. Siedlungsbau, Industrieanlage o. dgl. einfach und schnell montiert werden kann und innerhalb kürzester Zeit einsatzbereit ist. Nach Fertigstellung des Projektes kann die Anlage ebenso rasch und ohne große Kosten wieder abgebaut werden, um sie an einem anderen Einsatzort wieder aufzubauen. Als einzige ortsfeste Komponente ist lediglich eine Fundamentplatte erforderlich, die nach dem Abzug der Anlage entweder wieder beseitigt oder für andere Zwecke benutzt werden kann. Auf dieser Fundamentplatte werden alle Anlagenteile und Komponenten befestigt, ohne dass Gruben oder aufwendige Einbauteile in der Fundameritplatte erforderlich sind. Notwendige Kabelverbindungen werden steckbar und fertig konfektioniert an den Komponenten angeschlossen. Leerrohre für Elektroverkabelung in der Fundamentplatte sind nicht erforderlich, weil alle notwendigen Kabeltrassen über die Komponenten zugeführt werden können.

Die Container sind als Standardcontainer mit genormten Abmessungen in der Lage, die Teilelemente und Segmente aufzunehmen, wozu diese lediglich an die Containermaße angepasst werden. Dies betrifft beispielsweise auch die Fertigungspaletten, die aus Segmenten zusammengesetzt sind, welche für den Einsatz miteinander verbunden werden. An den Containern können beispielsweise Kranbahnen, Tore, Unterzüge, Tragkonstruktionen oder andere Bauteile befestigt sein, beispielsweise über Twistlocks.

Darüber hinaus können die Container zum Teil auch die Steuerungsanlagen für das Betonfertigteilwerk oder Büro-, Wohn- oder Sozialräume aufnehmen.

Weitere Merkmale und Vorteile der Erfindung ergeben sich aus den Patentansprüchen und aus der folgenden Beschreibung eines Ausführungsbeispiels, das in der Zeichnung dargestellt ist. Es zeigen:
Figur 1 die Draufsicht auf eine gemäß der Erfindung ausgebildete Anlage zur Herstellung von Betonfertigteilen,
Figur 2 eine Schnittdarstellung in der Ebene II-II der Figur 1,
Figur 3 eine Ansicht der Anlage in Richtung des Pfeiles III der Figur 1,
Figur 4 einen Querschnitt durch die Anlage in der Ebene IV-IV der Figur 1,
Figur 5 einen Schnitt in der Ebene V-V der Figur 1,
Figur 6 in vergrößertem Maßstab die Einzelheit VI der Figur 4,
Figur 7 in vergrößertem Maßstab das Detail VII der Figur 5,
Figur 8 einen Schnitt durch einen Teil einer erfindungsgemäß ausgebildeten Fertigungspalette,
Figur 9 in vergrößertem Maßstab die Einzelheit IX der Figur 8.

Figur 1 zeigt in Draufsicht eine insgesamt mit 10 bezeichnete, mobile Anlage für die Herstellung von Betonfertigteilen. Sie hat in diesem Beispiel eine innere Breite b von etwa 30 Meter und eine innere Länge 1 von etwa 65 Meter. Auf der in Figur 1 rechten Seite ist die Anlage 10 offen und hat einen Lagerplatz 12 für fertige Betonteile 106, die von einem Gabelstapler 14 abtransportiert werden können.

Der größte Teil der Anlage 10 ist seitlich durch Wände 16 abgeschlossen, die aus leeren Containern 18 bestehen. In den Figuren 2 bis 5 ist zu erkennen, dass zur Realisierung der gewünschten Wandhöhen die Container 18 auch übereinander angeordnet sein können. In allen Fällen sind die Container 18 über an sich bekannte Twistlocks miteinander verbunden.

Das in Figur 1 rechte Ende der Anlage 10 ist als Ein- und Ausfahrt für Lastzüge 20 ausgebildet und durch ein Tor 22, beispielsweise ein Rolltor verschlossen, das zwischen zwei Containern 18 fixiert ist.

Den Kernbereich 24 der Anlage 10 wird gebildet durch ein Regal 26 für die Aufnahme von Fertigungspaletten und ein Regal 28 zum Aushärten der auf den Fertigungspaletten gegossenen Betonteile. Die beiden Regale 26 und 28 sind durch ein Regalbediengerät 30 miteinander verbunden, das gemäß Figur 2 nach Art eines Portalkrans 32 ausgebildet ist, der auf Schienen 34 verfahrbar ist, welche auf einer Fundamentplatte 36 befestigt sind. Die Fundamentplatte 36 nimmt daneben auch die beiden Regale 26 und 28 sowie alle weiteren Komponenten der Anlage 10 auf, darunter auch die Container 18, welche die Wände 16 bilden.

In Figur 1 ist zu erkennen, dass die beiden Regale 26 und 28 aus Fächern 38 zusammengesetzt sind, die so bemessen sind, dass sie für den Transport in den Containern 18 untergebracht werden können. Gleiches gilt auch für die noch zu erläuternden anderen Komponenten, die wie das Regalbediengerät 30 aus Teilelementen zusammengesetzt sind, deren Abmessungen so gewählt sind, dass eine Unterbringung in den Containern 18 mit Standardmaß möglich ist.

Aus den Figuren 1 und 2 geht hervor, dass auf der Oberseite des zum Lagerplatz 12 weisenden Endes des Regals 28 eine Kranbahn 40 für einen Halbportalkran 42 mit einer Laufkatze 44 angebracht ist, dessen dem Regal 28 gegenüberliegende Säule 46 auf einer Schiene 48 verfahrbar ist, die auf der Fundamentplatte 36 befestigt ist. Der Halbportalkran 42 verbindet eine Station 50 zum Kippen der fertigen ausgehärteten Betonteile 106 in senkrechte Stellung und zu deren Überführung in den Lagerplatz 12.

Die Figuren 1 und 2 zeigen weiter, dass auch auf dem Regal 26 eine Laufbahn 52 angebracht ist, die parallel zur Kranbahn 40 verläuft. Auf dieser Laufbahn 52 stützt sich ein Wendekran 54 ab, der auf der Laufbahn 52 und einer dieser gegenüberliegenden, parallelen Laufbahn 52' verfahrbar ist. Die Laufbahn 52' ist ihrerseits auf den Containern 18 der in Figur 2 linken Wand 16 abgestützt.

Wie die Figuren 2 und 3 erkennen lassen, sind der Kernbereich 24 und im Anschluss daran die dem Wendekran 54 zugeordnete Station 56 zum Wenden zweischaliger Betonfertigteile von miteinander verbundenen Deckenelementen einer ersten Dachkonstruktion 58 überdeckt, die sich einerseits im Bereich der Kranbahn 40 und andererseits auf Säulen 60 abstützt, die ihrerseits auf den Containern 18 der in Figur 2 linken Wand 16 abgestützt sind. Eine zweite Dachkonstruktion 62, die ebenfalls aus Deckenelementen zusammengesetzt ist, überdeckt die auf der Längsseite vor dem Kernbereich 24 angeordneten Arbeitsstationen, deren Funktionen nachstehend erläutert werden und die von einem gemeinsamen Kran 64 bedient werden (vgl. Figur 4). Dieser gemeinsame Kran 64 mit Laufkatze 66 ist auf zwei parallelen Kranbahnen 68 verfahrbar, die einerseits auf den Containern 18 der in Figur 4 rechten Wand 16 und andererseits auf einer Konsole 70 befestigt sind, die von einer Zwischenwand 72 absteht, welche die Anlage 10 in Längsrichtung durchläuft und den Kernbereich 24 von den nachstehend erläuterten Arbeitsstationen trennt.

Im Anschluss an die in Figur 1 rechte Wand 16 mit Rolltor 22 ist ein Magazin 74 für Schalelemente 76 vorgesehen, dem ein Multifunktions-Schalungsroboter 78 zugeordnet ist. Dieser ist beispielsweise wie in EP 1 179 401 B1 erläutert ausgebildet und dient dazu, die benötigten Schalelemente 76 aus dem Magazin 74 zu entnehmen und in einer Schalungsstation 80 auf die jeweilige Fertigungspalette 94 zu legen. Daran schließt sich in Richtung der in Figur 1 eingezeichneten Pfeile des Palettenumlaufs eine Arbeitsstation 82 zum Bewehren an, auf die eine Arbeitsstation 84 zum Gießen folgt. Über dieser befindet sich ein Betonverteiler 86, der auch in der Schnittdarstellung der Figur 5 zu erkennen ist.

Wie Figur 1 zeigt, befindet sich außerhalb der dort linken Wand 16 mit einem weiteren Rolltor 22 eine Mischanlage 88, der Zementsilos 90 sowie Silos 92 für Zuschlagstoffe zugeordnet sind.

Nach dem Gießen der Betonfertigteile gelangt die jeweilige Fertigungspalette 94 in eine Arbeitsstation 96 zum Verdichten und danach - sofern erforderlich - in die Wendestation 56.

Wie bereits erwähnt, sind alle erläuterten Komponenten aus Teilelementen zusammengesetzt, deren Abmessungen an die Standardmaße der Container 18 angepasst sind. Dies gilt auch für die Fertigungspaletten 96, welche aus miteinander verbundenen Segmenten 98 zusammengesetzt sind (vgl. Figuren 8 und 9). Diese sind über konische Verbindungselemente 100 so miteinander verschraubt, dass ihre Oberfläche einen durchgehend ebenen Schalungstisch 102 bilden, der im Bereich der Stoßfuge 104 keine die Ebene unterbrechende Stufe bildet.

Die Container 18 können auch zur Aufnahme von Steuerungseinrichtung für die gesamte Anlage 10 sowie von Büro-, Wohn- oder Sozialräumen verwendet werden. Da die Container 18 Standardcontainer sind, z. B. mit den Maßen 40x2,5 Fuß, können diese in üblicher Weise transportiert werden, ohne dass Sondertransportbedingungen beachtet werden müssten.

Mit der Erfindung steht eine mobile Anlage zur Verfügung, die universell einsetzbar ist und erheblich zur Reduzierung von Investitionskosten und Transportkosten beiträgt. Dabei ist es von besonderem Vorteil, dass die Komponenten bzw. die Container, die zu ihrem Transport dienen, im Betrieb der aufgebauten Anlage sowohl als Wandelemente als auch als Tragkonstruktionen für die Deckenelemente und für die notwendigen Krananlagen dienen. Insbesondere die Container haben dabei eine Doppelfunktion, da sie nicht nur für den Transport eingesetzt sind, sondern auch als Stützelemente für die Arbeitsgeräte und die Dachabdeckung dienen.

## Patentansprüche

1. Betonfertigteile-Fabrikationsanlage mit den folgenden Komponenten:
- Regal (26, 28) oder Stapelanlage zur Aufnahme von Fertigungspaletten (94) und/oder zum Aushärten der auf diesen gegossenen Betonfertigteile (106),
- Regalbediengerät (30) oder Stapelkran,
- Magazin (74) für Schalelemente (76),
- Arbeitsstationen zum Schalen (80), Bewehren (82), Gießen (84) und Verdichten (96),
wobei die Komponenten als transportable Moduleinheiten ausgebildet sind, die aus zusammensetzbaren Teilelementen bestehen und abnehmbar auf einer Fundamentplatte (26) montiert sind, wobei die Anlage für den Transport aller Teilelemente und Segmente Container (18) aufweist, und die Komponenten als Tragkonstruktionen für Krananlagen und/oder Halleneinkleidung eingesetzt sind,
**dadurch gekennzeichnet, dass** die Container (18) nach dem Transport als Wandelemente und Tragkonstruktionen für Krananlagen und die abnehmbare Befestigung von Deckenelementen der Anlage (10) verwendet werden.

2. Anlage nach Anspruch 1, **dadurch gekennzeichnet, dass** ein Teil der Container (18) eine Steuerungseinrichtung sowie Büro-, Wohn- öder Sozialräume aufnimmt.

3. Anlage nach Anspruch 1 oder 2, **dadurch gekennzeichnet, dass** die Container (18) über Twistlocks miteinander verbunden sind.

4. Anlage nach einem der vorhergehenden Ansprüche, **dadurch gekennzeichnet, dass** an den Containern (18) Anbauelemente in Form von Kranbahnen (40, 68), Unterzügen, Toren (22) und/oder Tragkonstruktionen über Twistlocks befestigt sind.

5. Anlage nach einem der vorhergehenden Ansprüche, **dadurch gekennzeichnet, dass** mindestens ein Regal (26, 28) mit Regalbediengerät (30) und/oder die Stapelanlage mit Stapelkran in einem Kernbereich (30) angeordnet ist, der als Tragkonstruktion für alle Komponenten der Anlage (10) ausgebildet ist.

6. Anlage nach Anspruch 5, **dadurch gekennzeichnet, dass** angrenzend an den Kernbereich (24) die Arbeitsstationen zum Schalen (80), Bewehren (82), Gießen (84) und Verdichten (96) angeordnet sind.

7. Anlage nach Anspruch 6, **dadurch gekennzeichnet, dass** angrenzend an den Kernbereich (24) weitere, als transportable Moduleinheiten ausgebildete Komponenten für Stationen zum Wenden (56) und/oder Kippen (50) angeordnet sind.

8. Anlage nach einem der vorhergehenden Ansprüche, **dadurch gekennzeichnet, dass** die Fertigungspaletten (94) aus miteinander verbindbaren Segmenten (98) zusammengesetzt sind.

## Claims

1. Assembly for manufacturing concrete products comprising the following components:
- shelf space (26, 28) or stacking magazine adapted to receive production pallets (94) and/or to mature the concrete components (106) casted on said pallets,
- shelf control unit (30) or stacker crane,
- store (74) for casing elements (76),
- work stations for casing (80), armouring (82), casting (84) and compressing (96),
- wherein said components are movable modular units made up of subassembly elements adapted to be combined and detachably mounted on a base plate (26), said assembly comprising containers (18) for transporting all subassembly elements and segments, wherein said components are used as supporting structures for crane devices and/or shed sheathings,
**characterized in that** after the transport said containers (18) are used as wall elements for crane devices and for the removable attachment of roof elements of said assembly (10).

2. Assembly according to claim 1 wherein some of said containers (18) are housing a control equipment and office rooms, sitting rooms or social rooms.

3. Assembly according to claim 1 or 2 wherein said containers (18) are interconnected by means of twistlocks.

4. Assembly according to any of the preceding claims wherein additional structures as craneways (40, 68), bridging beams, gates (22) and/or supporting structures are fastened to said containers (18) by means of twistlocks.

5. Assembly according to any of the preceding claims wherein at least one shelf (26, 28) with shelf control unit (30) and/or said stacking magazine with stacker crane is positioned in a core area (30) which is constructed as supporting structure for all components of the assembly (10).

6. Assembly according to claim 5 wherein work stations for casing (80), armouring (82), casting (84) and compressing (96) are positioned adjacent to said core area (24).

7. Assembly according to claim 6 wherein additional components made up of movable modular units used for work stations for reversing (56) and/or tilting (50) are positioned adjacent to the core area (24).

8. Assembly according to any of the preceding claims wherein said production pallets (94) are composed of interconnectable segments (98).

## Revendications

1. Installation destinée à la production d'éléments en béton préfabriqué avec les composants suivants :
- une étagère (26, 28) ou un magasin pour l'empilement des palettes de production (94) et/ou pour le durcissement de pièces (106) en béton moulée sur lesdites palettes (94),
- un appareil de commande (30) de l'étagère ou une grue d'empilage,
- un magasin (74) pour des éléments de coffrage (76),
- des stations de travail pour le coffrage (80), pour l'armature (82), pour le coulage (84) et pour le compactage (96),
- lesdits composants étant en forme d'unités modulaires transportables constitués de sous-éléments raccordables et montés de façon amovible sur une plaque de base (26),
- ladite installation présente des conteneurs (18) pour le transport de tous les sous-éléments et segments,
- lesdits composants étant utilisés comme des constructions de support pour le grutage et/ou le revêtement des halles,
- **caractérisée par le fait que** les conteneurs (18) sont utilisés après le transport comme éléments muraux et comme constructions de support pour le grutage et pour la fixation amovible des éléments de toit de l'installation.

2. Installation selon la revendication 1 **caractérisée par le fait qu'**une partie des conteneurs (18) reçoit une installation de commande et des pièces de bureau, d'habitation et de service.

3. Installation selon la revendication 1 ou 2 **caractérisée par le fait que** les conteneurs (18) sont reliés entre eux par des verroux tournants.

4. Installation selon une des revendications précédentes **caractérisée par le fait que** sur les conteneurs (18) sont montés, au moyen de verroux tournants, des éléments d'attelage en forme de voie de roulement de grue (40, 68), de tirants, de portes (22) et/ou des constructions de support.

5. Installation selon une des revendications précédentes **caractérisée par le fait qu'**au moins une étagère (26, 28) avec son appareil de commande (30) et/ou le magasin pour l'empilement avec la grue d'empilage sont positionnés dans une zone centrale configurée comme construction de support pour tous les composants de l'installation (10).

6. Installation selon la revendication 5 **caractérisée par le fait que** les stations de travail pour le coffrage (80), pour l'armature (82), pour le coulage (84) et pour le compactage (96) sont contiguës à la zone centrale (24).

7. Installation selon la revendication 6 **caractérisée par le fait que** d'autres composants formés par des unités modulaires transportables pour des stations de retournement (56) et/ou d'inclinaison (50) sont contiguës à la zone centrale (24).

8. Installation selon une des revendications précédentes **caractérisée par le fait que** les palettes de production (94) sont composées de segments (98) reliables entre eux.
